# EUROPÄISCHE PATENTSCHRIFT

(11) **EP 2 340 132 B1**
(45) Veröffentlichungstag und Bekanntmachung des Hinweises auf die Patenterteilung: **18.02.2015**
(21) Anmeldenummer: 09776463.3
(22) Anmeldetag: 21.03.2009
(51) Int. Cl.: B08B 9/34, B05B 15/06

(54) **SPRITZDÜSENANORDNUNG, REINIGUNGSMASCHINE SOWIE SPRITZDÜSE**
INJECTOR ARRANGEMENT, CLEANING MACHINE, AND INJECTOR
ENSEMBLE BUSE DE PULVÉRISATION, APPAREIL DE NETTOYAGE ET BUSE DE PULVÉRISATION

(30) Priorität: 20.10.2008 DE 102008052114
(43) Veröffentlichungstag der Anmeldung: 06.07.2011
(73) Patentinhaber: KHS GmbH, 44143 Dortmund (DE)
(72) Erfinder: WALD, Daniel, 59174 Kamen (DE)
(86) Internationale Anmeldenummer: PCT/EP2009/002098
(87) Internationale Veröffentlichungsnummer: WO 2010/045990

(56) Entgegenhaltungen:
- WO-A-2009/003586
- DE-A1- 3 631 065
- DE-A1- 4 430 293
- DE-A1- 10 045 932
- DE-A1- 19 615 205
- DE-C1- 4 216 664
- DE-C1- 4 216 665
- DE-U1-202007 009 122

## Beschreibung

Die Erfindung bezieht sich auf eine Spritzdüsenanordnung gemäß Oberbegriff Patentanspruches 1 und auf eine Reinigungsmaschine gemäß Oberbegriff des Patentanspruches 9.

Spritzdüsenanordnungen zur Verwendung insbesondere an Spritzpositionen oder Spritzstationen von Reinigungsmaschinen für Flaschen oder dergleichen Behälter sind bekannt. Die DE 42 16 664 C1 und 44 30 293 A1 offenbaren Spritzdüsenanordnungen, bei welchen die Düsenkörper auf vierkantigen Fluid- und Tragrohren verschraubt sind. DE 20 2007 009 122 U1 offenbart ebenfalls eine Spritzposition oder Spritzstation einer Reinigungsmaschine, bei der die Düsenkörper auf den Fluid- und Tragrohren angeordnet sind und durch einen dieses Fluid- und Tragrohr umfassende bügelartige Klammer oder Spange gehalten werden.

Nachteilig ist bei bekannten Spritzdüsananordnungen u.a., dass für die Befestigung der die Spritzdüsen bildenden Düsengehäuse oder -körper am jeweiligen Fluid- und Tragrohr sowie auch für die Befestigung der die Spritzwelle obergreifenden Kopfstücke Befestigungselemente in Form von Schrauben oder dergleichen erforderlich sind. Hierdurch ergibt sich nicht nur ein erheblicher Aufwand in konstruktiver Hinsicht und bei der Montage, sondern dies erfordert auch ebene Flächen für die jeweilige Befestigung, d.h. das Fluid- und Tragrohr mit einem rechteckförmigen oder quadratischen Querschnitt und auch die spritzdüsen selbst in den Bereichen des jeweiligen Kopfstücks an der Außenfläche eben ausgeführt sein muss. Hierdurch entstehen zahlreiche horizontale Flächen und auch Nischen oder Winkel, die Ruheflächen für Flüssigkeiten bilden, d.h. an denen sich Flüssigkeiten mit der Gefahr einer Verschmutzung oder Verkeimung ansammeln können.

Aufgabe der Erfindung ist es, eine Spritzdüsenanordnung aufzuzeigen, die sich durch eine besonders einfache, aber auch montage- und wartungsfreundliche Konstruktion auszeichnet. Zur Lösung dieser Aufgabe ist eine Spritzdüsenanordnung entsprechend dem Patentanspruch 1 ausgebildet. Eine Reinigungsmaschine ist Gegenstand des Patentanspruchs 9.

Die Erfindung zeichnet sich durch eine vereinfachte und montage- sowie wartungsfreundliche Konstruktion aus. Zusätzlich bietet die Erfindung auch den Vorteil, dass ebene Ruheflächen für Flüssigkeiten sowie Nischen oder Winkel, in denen sich Flüssigkeiten ansammeln könnten, durch entsprechende Formgebung der Außenflächen des Fluid- und Tragrohres und der Spritzdüsen vermieden werden können. Ebene Flächen für die Befestigung der einzelnen Komponenten sind bei der erfindungsgemäßen Spritzdüsenanordnung nicht erforderlich.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird Im Folgenden anhand der Figuren an Ausführungsbeispielen näher erläutert. Es zeigen;
- Fig. 1: in sehr vereinfachter schematische Darstellung zwei Spritzstationen einer Reinigungsmaschine für Flaschen, zusammen mit mehreren in Flaschenkörben angeordneten Flaschen;
- Fig. 2 - 4: eine der Spritzdüsen der Spritzstationen der Figur 1 in Seitenansicht, im Längsschnitt sowie in Draufsicht, und zwar zusammen mit einer Spritzwelle sowie einem Trag- und Fluidrohr;
- Fig. 5: einen Schnitt entsprechend der Linie I - I der Figur 2;
- Fig. 6: die Spritzdüse der Figuren 1 - 5 in perspektivischer Darstellung, zusammen mit der Spritzwelle und dem Fluid- und Trägerrohr,

- Fig. 7: in vergrößerter Darstellung ein Kopfstück;
- Fig. 8: in perspektivischer Einzeldarstellung eine Spritzdüse einer weiteren Ausführungsform der Erfindung;
- Fig. 9: die Spritzdüse der Figur 8 in Seitenansicht;
- Fig. 10: einen Schnitt entsprechend der Linie II - II der Figur 9;
- Fig. 11: in vereinfachter Darstellung ein Fluid- oder Tragrohr mit einer Anschlussöffnung;
- Fig. 12: in vereinfachter Darstellung eine Draufsicht auf eine Teillänge des Fluid- und Trägerrohrs.

Zur einfacheren Erläuterung sind in den Figuren jeweils die drei senkrecht zueinander verlaufenden Raumachsen als X-Achse, Y-Achse und Z-Achse angegeben. Dabei sind die X-Achse und die Z-Achse die horizontalen Raumachsen und die Y-Achse die vertikale Raumachse.

In den Figuren sind 1 und 2 zwei Spritzpositionen oder -stationen einer Reinigungsmaschine zum Reinigen von Flaschen 3, die in einer dem Fachmann bekannten Weise mit einem maschineninternen Transportsystem in einer Transportrichtung A (X-Achse) an den Spritzstationen 1 und 2 gewendet, d.h. mit ihrer Flaschenöffnung 3.1 nach unten weisend vorbei bewegt werden. Das Transportsystem besteht in der dem Fachmann ebenfalls bekannten Weise aus einer Vielzahl von Flaschenkörben 4, die in der Transportrichtung A aneinander anschließen und senkrecht zur Transportrichtung A (Z-Achse), d.h. senkrecht zur Zeichenebene der Figur 1 eine Vielzahl von Behälter- oder Flaschenzellen 4.1 bilden, und zwar zur Aufnahme jeweils einer Flasche 3. Entsprechend der Anzahl der Flaschenzellen 4.1 weist jede Spritzstation 1 bzw. 2 eine Spritzdüsenanordnung 5 mit mehreren Spritzdüsen 6 auf, die in Richtung der Z-Achse versetzt angeordnet sind.

Jede Spritzdüsenanordnung 5 umfasst u.a. eine im Querschnitt kreiszylinderförmige Spritzwelle 7, welche mit ihrer Längserstreckung in der Z-Achse angeordnet und dreh- und/oder schwenkbar an einem Tragrahmen der Spritzdüsenanordnung 5 gelagert ist. An einem Ende ist die Spritzwelle 7 mit einem bei der dargestellten Ausführungsform als Stern ausgebildeten Stellglied 8 versehen, über welches die Spritzwelle 7 synchron mit der Transportbewegung der Flaschenkörbe 4 gedreht und/oder geschwenkt wird.

Die Spritzdüsenanordnung 5 sowie deren Spritzdüsen 6 sind unterhalb der Bewegungsbahn angeordnet, auf der die Flaschen 3 mit ihrer Flaschenmündung 3.1 an den Spritzstationen 1 und 2 vorbei bewegt werden. Die Spritzwelle 7 ist oberhalb eines Fluid- und Trägerrohres 9 angeordnet, welches mit seiner Achse parallel zur Spritzwelle 7 ebenfalls in der Z-Achse orientiert ist und sich über die gesamte Länge oder nahezu die gesamte Länge erstreckt, die die Spritzdüsenanordnung 5 in dieser Achsrichtung aufweist.

Auf der Oberseite des Fluid- und Tragrohres 9 sind zur Bildung der Spritzdüsen 6 Düsenkörper 10 mit jeweils einem mit dem Innenraum des Fluid- und Tragrohres 9 in Verbindung stehenden Fluidkanal 11 befestigt. Dieser ist mit seiner Achse in Richtung der Y-Achse orientiert und auch im Bereich einer Oberseite 10.1 des Düsenkörpers 10 offen, und zwar an einer dortigen muldenartigen Anlagefläche, die zur dichten Anlage gegen die Spritzwelle 7 dient und hierfür um eine Achse parallel zur Z-Achse kreisbogenförmig konkav gekrümmt ist, und zwar mit einem Radius, der gleich oder etwa gleich dem halben Außendurchmesser der Spritzwelle 7 ist. Bei der dargestellten erfindungsgemäßen Ausführungsform ist der Fluidkanal 11 in einer Zwischendüse 13 ausgebildet, welche unter Verwendung einer Dichtung 12 abgedichtet im Düsenkörper 10 in Richtung der Y-Achse verschiebbar angeordnet ist und welche an ihrem oberen Ende die muldenartige Anlagefläche zur dichten Anlage gegen die Spritzwelle 7 bildet und mit dieser Anlagefläche schleifend gegen die Außenfläche der Spritzwelle 7 anliegt, und zwar angepresst durch Federmittel, die zwischen dem Düsenkörper 10 und der Zwischendüse 13 wirken. Der Düsenkörper 10 und die als Verschleißteil ausgebildete Zwischendüse 13 sind beispielsweise Formteile (Spritzgussteile) aus Kunststoff. Erfindungsgemäß ist die Dichtung 12 von einem Dichtungselement gebildet, das zugleich die die Zwischendüse 13 gegen die Spritzwelle 7 anpressende Federkraft erzeugt, dieses Dichtungselement also zusätzlich zur Dichtungsfunktion auch die Funktion einer Druckfeder hat.

Auf der Oberseite des Düsenkörpers 10 ist ein kappenartiges Kopfstück 14 befestigt, welches beispielsweise als Formteil (Spritzgussteil) aus Kunststoff gefertigt ist, und zwar derart, dass es die Spritzwelle 7 im Bereich einer KopfstückAusnehmung 14.1 an der betreffenden Spritzdüse 6 auf einem Umfangsbereich größer als 180° dicht oder im Wesentlichen dicht umschließt, d.h. auf einem Umfangsbereich, an dem die Spritzwelle 7 nicht vom Düsenkörper 10 bzw. von der Zwischendüse13 umschlossen ist.

An jeder Spritzdüse 6 ist die Spritzwelle 7 mit einem Spritzkanal 15 versehen, der bei der dargestellten Ausführungsform jeweils von zwei durchgehenden, radial zur Achse der Spritzwelle 7 orientierten und sich senkrecht schneidenden Bohrungen gebildet ist, so dass jeder Spritzkanal 15 an der Außenfläche der Spritzwelle 7 insgesamt vier miteinander in Verbindung stehende Öffnungen aufweist. Das Kopfstück 14 ist an seiner dem Düsenkörper 10 abgewandten Oberseite mit einer Öffnung 16 versehen. Der Querschnitte der Öffnung 16 und des in der Zwischendüse 13 ausgebildeten Fluidkanals 11 sind größer als der Querschnitt der Öffnungen des Spritzkanals 15. Der Querschnitt der Öffnung 16 ist größer als der Querschnitt des Fluidkanals 11.

Eine Reinigungs- oder Spritzflüssigkeit, die dem Fluid- und Trägerrohr 9 mit Druck zugeführt wird, erzeugt somit an der jeweiligen Spritzdüse 6 einen Spritzstrahl 17, der radial zur Achse der Spritzwelle 7 gesteuert aus der jeweiligen Spritzdüse 6 austritt, wenn und solange beim Drehen und/oder Schwenken der Spritzwelle 7 eine Öffnung des Spritzkanals 15 deckungsgleich mit dem Fluidkanal 11 angeordnet ist. Durch die synchron mit der Transportbewegung A gesteuerte Drehbewegung der Spritzwelle 7 wird der jeweilige Spritzstrahl 17 auch in gewissen Grenzen mit den die jeweilige Spritzstation 1 bzw. 2 passierenden Flaschen 3 mitbewegt, wie dies dem Fachmann ebenfalls bekannt ist.

Eine Besonderheit der Spritzdüsenanordnung 5 bzw. der dortigen Spritzdüsen 6 besteht nun darin, dass das Kopfstück 14 durch Aufschieben und ggf. durch Klemmsitz und/oder Verrasten am Düsenkörper 10 befestigt, bevorzugt auch wieder lösbar befestigt ist. Das Aufschieben des jeweiligen Kopfstücks 14 erfolgt dabei in einer Achsrichtung axial zur Spritzwelle 7, d.h. in der Z-Achse. Für die Montage wird das jeweilige Kopfstück 14 unter geringfügiger elastischer Verformung mit der Kopfstückausnehmung 14.1 auf die Spritzwelle 7 seitlich von dem jeweiligen Düsenkörper 10 aufgesetzt oder aufgeklipst und dann axial verschoben, so dass das Kopfstück 14 schließlich formschlüssig an der Oberseite 10.1 des Düsenkörpers 10 gehalten ist.

Das Kopfstück 14 ist hierfür an zwei Randbereichen, die sich im montierten Zustand in Richtung der X-Achse gegenüberliegen, jeweils mit einem über die Außenseite des Kopfstücks 14 wegstehenden flanschartigen Vorsprung 18 und gegen über diesem zur Unterseite des Kopfstücks 14, d.h. bei montiertem Kopfstück 14 in Richtung der Y-Achse versetzt mit einem weiteren Vorsprung 19 versehen, der ebenso wie der Vorsprung 18 über die der Kopfstückausnehmung 14.1 abgewandte Kopfstückaußenseite wegsteht. Sämtliche Vorsprünge 18 und 19 erstrecken sich jeweils leistenartig über die gesamte axiale Breite des Kopfstückes 14. Im montierten Zustand liegen die Vorsprünge 18 mit ihrer dem jeweiligen Vorsprung 19 zugewandten Unterseite gegen die Oberseite des Düsenkörpers 10 an. Die Vorsprünge 19 greifen jeweils hinter eine am Düsenkörper 10 von einer Nut gebildete Hinterschneidung.

Die jeweils als Formteil beispielsweise aus Kunststoff oder einem anderen geeigneten Material hergestellte Düsenkörper 10 sind unter Verwendung jeweils einer Dichtung 21 durch Verrasten am Fluid- und Tragrohr 9 befestigt, und zwar dadurch, dass an der Düsenkörperunterseite 10.1 des jeweiligen Düsenkörpers 10 angeformte und über diese Düsenkörperunterseite 10.1 wegstehende Rasten 22, die auch durch die Dichtung 21 hindurchgeführt sind, in Öffnungen des Fluid- und Tragrohres 9 durch Verrasten verankert sind. Der Düsenkörper 10 ist dabei an seiner über die Dichtung 21 gegen die Umfangsfläche des Fluid- und Tragrohres 9 anliegenden Düsenkörperunterseite 10.1 der kreiszylinderförmigen Außenfläche des Fluid- und Tragrohres 9 angepasst um eine Achse parallel zur Z-Achse kreiszylinderförmig konkav gekrümmt. Auch für die Befestigung der Düsenkörper 10 am jeweiligen Fluid- und Tragrohr 9 sind somit keine gesonderten Befestigungselemente, wie Schrauben usw. erforderlich. Es ist insbesondere auch nicht erforderlich, das Fluid- und Tragrohr 9 mit besonderen Flächen, beispielsweise mit horizontalen Flächen für die Befestigung der Spritzdüsen 6 bzw. der Düsenkörper 10 auszubilden. Die Dichtung 21 ist bei der dargestellten erfindungsgemäßen Ausführungsform ebenfalls von dem die Dichtung 12 bildenden, als Federdichtung ausgeführten Dichtungselement gebildet, so dass die Montage des jeweiligen Düsenkörpers 10 wesentlich vereinfacht wird.

Die Figuren 8 - 10 zeigen als weitere Ausführungsform eine Spritzdüse 6a, die anstelle der Spritzdüsen 6 an den Spritzstationen 1 und 2, und zwar zusammen mit der Spritzwelle 7 zur Bildung der jeweiligen Spritzdüsenanordnung 5 verwendbar ist.

Die Spritzdüse 6 besteht wiederum aus einem dem Düsenkörper 10 entsprechenden Düsenkörper 10a und aus einem dem Kopfstück 14 entsprechenden Kopfstück 14a, welches ebenfalls durch Verrasten oder seitliches Aufschieben an der Oberseite des Düsenkörpers 10a befestigt ist, und zwar dadurch, dass die an dem Kopfstück 14a angeformten Vorsprünge 19 in die an der Oberseite des Düsenkörpers 10a vorgesehenen Nuten 20 eingreifen, wie dies vorstehend für die Befestigung des Kopfstücks 14 beschrieben wurde. Die Befestigung des Kopfstücks 14a am Düsenkörper 10a kann zusätzlich durch Verkleben gesichert werden. Auch ansonsten unterscheidet sich die Spritzdüse 6a von der Spritzdüse 6 lediglich dadurch, dass die Befestigung der Spritzdüse 6a an dem Fluid- und Tragrohr 9 nicht durch Verrasten mit Hilfe der Rastelemente 22 erfolgt, sondern mit Hilfe einer das Fluid- und Tragrohr 9 rohrschellenartig oder bügelförmig umgreifenden Rohrklammer 23. Diese ist als Formteil aus einem geeigneten Material, beispielsweise aus Kunststoff und dabei bevorzugt aus einem elastischen Material, beispielsweise aus elastischem Kunststoff hergestellt, und zwar mit zwei Klammer- oder Bügelarmen 23.1 und mit einem diese Bügelarme verbindenden kreisbogenförmigen Bügelabschnitt 23.2.

An ihren freien Enden sind die Bügelarme 23 jeweils mit einem angeformten, nach innen, d.h. in den Raum zwischen den Bügelarmen 23.1 weisenden Vorsprung 24 versehen. Jeder Vorsprung 24 ist an seiner dem Bügelabschnitt 23.2 zugewandten Unterseite widerhakenartig bzw. mit einer Schrägfläche ausgebildet, die mit der anschließenden Innenfläche des den jeweiligen Vorsprung 24 aufweisenden Bügelarms 23.1 einen Winkel kleiner als 90° einschließt.

Der Düsenkörper 10a ist an zwei einander gegenüberliegenden Seiten mit jeweils einer an den Querschnitt der Vorsprünge 24 angepassten Nut 25 ausgebildet, und zwar derart, dass bei am Düsenkörper 10a befestigter Rohrklammer 23 jeder Vorsprung 24 in einer Nut 25 passend und formschlüssig aufgenommen ist, dass jeder Bügelarm 23 mit seiner Innenfläche auf einer unmittelbar an den Vorsprung 24 anschließenden Teillänge flächig gegen einen ebenen Flächenbereich 26 der Außenfläche des Düsenkörpers 10a anliegt. Ansonsten ergänzen sich die Innenflächen der Bügelarme 23.1 sowie des Bügelabschnittes 23.2 mit der kreiszylinderförmig gewölbten und dem Kopfstück 14a abgewandten Düsenkörperunterseite 10a.1 zu einer kreiszylinderförmigen Öffnung 27, in der bei montierter Spritzdüse 6a das Fluid- und Tragrohr 9 aufgenommen ist, und zwar unter elastischer Verformung der Rohrklammern 23.

An seiner dem Kopfstück 14a abgewandten Unterseite ist der Düsenkörper 10a mit mehreren, über diese Unterseite vorstehenden Vorsprüngen oder Arretierfüßen oder -elementen 28 versehen, die um die Öffnung des Kanals 11 verteilt vorgesehen sind, und zwar ähnlich den Rastvorsprüngen 22 der Spritzdüse 6. Weiterhin sind die Arretierfüße 28 auch in gleicher Weise, wie dies für die Rasten 22 beschrieben wurde, durch die Dichtung oder durch den Dichtungsabschnitt 21 hindurchgeführt, so dass sie etwas über die dem Düsenkörper 10a abgewandte Seite der Dichtung 21 vorstehen. Bei der dargestellten Ausführungsform sind insgesamt vier Arretierfüße 28 vorgesehen, die Eckpunkte eines gedachten Rechtecks bilden.

Die Montage jeder Spritzdüse 6a erfolgt wiederum im Bereich jeweils einer für jede Spritzdüse 6a im Fluid- und Tragrohr 9 vorgesehenen Anschlussöffnung 9.1, die einen von der Kreisform abweichenden Querschnitt, beispielsweise den in der Figur 12 dargestellten rechteckförmigen Querschnitt aufweist und in die die Arretierelemente 28 hineinreichen, so dass sie sich jeweils am Rand der Anschlussöffnung 9.1 abstützen. Hierdurch sind u.a. eine eindeutige Lage und Orientierung des jeweiligen Düsenkörpers 10a in Bezug auf das Fluid- und Tragrohr 9 sowie auch eine drehsichere Anordnung des Düsenkörpers 10a am Tragrohr 9 erreicht.

Im Detail erfolgt die Montage jeder Spritzdüse 6a am Fluid- und Tragrohr 9 so, dass der entsprechende mit seinen Funktionselementen und dabei insbesondere auch mit der Dichtung 21 vormontierte Düsenkörper 10a auf das Fluid- und Tragrohr 9 im Bereich einer Anschlussöffnung 9.1 aufgesetzt wird, so dass die Arretierelemente 28 in diese Öffnung eingreifen und die Düsenkörperunterseite 10a.1 mit der dortigen Dichtung 21 gegen das Fluid- und Tragrohr anliegen. Anschließend wird die Rohrklammer 23 das Fluid- und Tragrohr 9 umgreifend montiert, und zwar durch seitliches Einschieben der Vorsprünge 24 in die Nuten 25 und unter elastischer Verformung bzw. unter Spannen der Rohrklammer 23 derart, dass diese im montierten Zustand elastisch gespannt den Düsenkörper 10a mit der an der Düsenkörperunterseite 10a.1 vorgesehenen Dichtung 21 gegen das Fluid- und Tragrohr andrückt, und zwar zur Schaffung eines dichten Übergangs zwischen dem Fluid- und Tragrohr 9 und dem Düsenkörper bzw. dem in der Zwischendüse 13 ausgebildeten Kanal 11.

Um die Montage und das Spannen der Rohrklammer 23 beim seitlichen Einschieben der Vorsprünge 24 in die Nuten 25 zu ermöglichen, besitzt die Rohrklammer 23 an dem Bügelabschnitt 23.2 eine reduzierte Breite, und zwar in der Achsrichtung der Öffnung 27 (Z-Achse im montierten Zustand) und in der Form, dass an einer in der Figur 9 mit 23.3 bezeichneten Seite der Rohrklammer 23 der Rand des Bügelabschnittes 23.2 gegenüber dem Rand der Bügelarme 23.1 zu der in der Figur 9 mit 23.4 bezeichneten Seite der Rohrklammer 23 versetzt ist. Hierdurch besteht die Möglichkeit bei der Montage der jeweiligen Rohrklammer 23 an dem am Fluid- und Tragrohr 9 bereits positionierten Düsenkörper 10a die beiden Vorsprünge 25 mit ihrem der Seite 23.3 benachbarten Ende voraus in die Nuten 25 einzuführen, und zwar bei gegenüber dem Fluid- und Tragrohr 9 oder der Z-Achse schräg gestellter Rohrklammer 23, d.h. bei mit der Achse der Öffnung 27 gegenüber der Z-Achse oder der Achse des Fluid- und Tragrohres 9 geneigter und entspannter Rohrklammer 23. Anschließend wird die Rohrklammer 23 dann unter zunehmendem Geradstellen und Spannen vollständig auf den Düsenkörper 10a aufgeschobenen, d.h., die Vorsprünge 24 werden unter zunehmendem Geradstellen und Spannen der Rohrklammer 23 vollständig in die Nuten 25 eingeschoben, so dass schließlich die Befestigung des Düsenkörpers 10a am Fluid- und Tragrohr 9 mit der gespannten Rohrklammer 23 erreicht ist.

Nach der Montage sämtlicher Düsenkörper 10a erfolgt dann auch bei dieser Ausführung die Montage der Spritzwelle 7 durch Aufsetzen dieser Welle auf die Oberseite der Düsenkörper 10a durch formschlüssiges Verbinden der Kopfstücke 14a mit den Düsenkörpern 10a durch seitliches Aufschieben der Kopfstücke 14a auf die Düsenkörper 10a in der Achsrichtung der Spritzwelle 7, d.h. in Richtung der Z-Achse.

Eine Besonderheit der Spritzdüsenanordnung 5 bzw. der dortigen Spritzdüsen 6 bzw. 6a besteht also darin, dass das jeweilige Kopfstück 14 bzw. 14a durch Aufschieben und ggf. durch Klemmsitz und/oder Verrasten oder formschlüssig am Düsenkörper 10 bzw. 10a befestigt, bevorzugt auch wieder lösbar befestigt ist. Durch die beschriebene Befestigung des Kopfstückes 14 bzw. 14a am Düsenkörper 10 bzw. 10a ist nicht nur die Montage der Düsenanordnung 5 wesentlich vereinfacht, sondern es besteht auch die Möglichkeit eines schnellen und problemlosen Austauschens der Kopfstücke 14 bzw. 14a. Weiterhin kann auch die Spritzwelle 7 im Bedarfsfall, beispielsweise für Reparatur- und/oder Wartungszwecke und/oder für ein eventuelles Austauschen der Zwischendüse 13 durch einfaches Lösen der Kopfstücke 14 bzw. 14a von den Düsenkörpern 10 bzw. 10a problemlos abgenommen bzw. entfernt werden. Durch die wiederlösbare Befestigung der Kopfstücke 14 bzw. 14a ist die Spritzdüsenanordnung 5 daher besonders wartungsfreundlich.

Wird der Düsenkörper 10 bzw. 10a durch Spritzen aus einem geeigneten Kunststoff hergestellt, so ist es möglich, bei der Herstellung des jeweiligen Düsenkörpers 10 bzw. 10a zugleich auch die Dichtungen 12 und 21 bzw. das entsprechende Dichtungselement vorzusehen, und zwar durch Einbringen dieses Dichtungselementes in das Spritzgießwerkzeug oder aber durch Erzeugung des jeweiligen Düsenkörpers 10 bzw. 10a und des zugehörigen Dichtungselementes in einem Zwei- oder Mehrkomponenten-Spritzgießverfahren.

Zusätzlich zu den vorgenannten Vorteilen besitzt die Spritzdüsenanordnung 5 unabhängig davon, ob Spritzdüsen 6 und/oder 6a verwendet sind, auch den Vorteil, dass insbesondere horizontale Flächen sowie auch Nischen oder Winkel, an bzw. in denen sich Flüssigkeiten ansammeln könnten, zumindest weitestgehend vermieden sind, und zwar insbesondere auch dadurch, dass ebene horizontale Flächen für die Befestigung des Kopfstückes 14 bzw. 14a am jeweiligen Düsenkörper 10 bzw. 10a sowie für die Befestigung des Düsenkörpers 10 bzw. 10a am Fluid- und Tragrohr 9 nicht erforderlich sind, Letzteres vielmehr ausschließlich mit einem runden Außenquerschnitt ausgebildet werden kann.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrundeliegende Erfindungsgedanke verlassen wird. So ist es beispielsweise auch möglich, den Düsenkörper 10 bzw. 10a einstückig mit dem Kopfstück 14 bzw. 14a herzustellen. Die Montage dieser einstückig mit dem Düsenkörper 10 und dem Kopfstück 14 hergestellten Düsenelemente 6 erfolgt dann beispielsweise durch ihr Aufschieben auf die jeweilige Spritzwelle 7. Die Montage der einstückig mit dem Düsenkörper 10 und dem Kopfstück 14 hergestellten Düsenelemente 6 am Fluid- und Tragrohr 9 erfolgt wiederum unter Verwendung der die Dichtungen 12 und 21 bildenden Dichtungselemente und durch Verrasten der Rastelemente 22 z.B. in den Öffnungen 9.1. Diese Ausbildung hat allerdings den Nachteil, dass bei einer Demontage der Spritzwelle 7 die einstückig aus dem Düsenkörper 10 und dem Kopfstück 14 bestehenden Düsenelemente 6 zerstört werden müssen.

Bei Verwendung der Düsenelemente 6a besteht die Möglichkeit, diese Düsenelemente 6a ohne Zerstörung durch Entfernen der Rohrklammern 23 von dem Fluid- und Tragrohr 9 abzunehmen, grundsätzlich allerdings nur dann, wenn die Verbindung der jeweiligen Rohrklammer 23 mit dem zugehörigen Düsenkörper 10a nicht zusätzlich durch Verkleben gesichert wurde.

### Bezugszeichenliste

- 1, 2: Spritzstation
- 3: Flasche
- 3.1: Flaschenöffnung
- 4: Flaschenkorb
- 4.1: Flaschenzelle
- 5: Spritzdüsenanordnung
- 6, 6a: Spritzdüse
- 7: Spritzwelle
- 8: Stellglied
- 9: Fluid- und Tragrohr
- 9.1: Öffnung im Fluid- und Tragrohr
- 10, 10a: Düsenkörper
- 10.1, 10a.1: Düsenkörperunterseite
- 11: Kanal
- 12: Dichtung bzw. Federdichtung
- 13: Zwischendüse (Verschleiß- bzw. Austauschelement)
- 14, 14a: Kopfstück
- 15: Spritzkanal
- 16: Öffnung im Kopfstück
- 17: Spritzstrahl
- 18, 19: Vorsprung
- 20: Nut
- 21: Dichtung
- 22: Rastelement
- 23: Rohrklammer
- 23.1: Bügelarm oder Schenkel
- 23.2: Bügelabschnitt
- 23.3, 23.4: Seite der Rohrklammer 23
- 24: Vorsprung
- 25: Nut
- 26: Seitenfläche am Düsenkörper 10a
- 27: Rohrklammeröffnung
- 28: Arretierelement oder -fuß
- A: Transportrichtung
- X, Y, Z: Raumachse

## Patentansprüche

1. Spritzdüsenanordnung, insbesondere zur Verwendung an Spritzstationen oder Spritzpositionen (1, 2) von Maschinen zum Reinigen von Flaschen oder dergleichen Behältern (3), mit wenigstens einem Fluid- und Tragrohr (9), mit wenigstens einer an diesem Fluid- und Tragrohr (9) vorgesehenen Spritzdüse (6, 6a) zur Erzeugung wenigstens eines Spritzstrahles (17) aus einem über das Fluid- und Tragrohr (9) zugeführten flüssigen Mediums, wobei die wenigstens eine Spritzdüse (6, 6a) zumindest einen am Fluid- und Tragrohr (9) befestigten Düsenkörper (10, 10a) aufweist, in welchem ein mit dem Innenraum des Fluidund Tragrohres (9) verbundener Fluidkanal (11) ausgebildet ist, sowie mit einer dreh- und/oder schwenkbar antreibbaren Spritzwelle (7), die gegen eine eine Öffnung des Fluidkanals (11) umgebende Anlagefläche anliegt und einen Spritzkanal (15) mit wenigstens zwei Öffnungen aufweist, die jeweils auf einem Winkelbereich der Schwenk- und/oder Drehbewegung der Spritzwelle (7) deckungsgleich mit der Öffnung des Flüssigkeitskanals (11) angeordnet sind, sowie mit einem die Spritzwelle (7) bügel- oder hakenförmig übergreifenden und damit am Düsenkörper (10, 10a) haltenden Kopfstück (14, 14a), wobei das Kopfstück (14, 14a) durch Aufschieben und/oder Verrasten am Düsenkörper (10, 10a) vorzugsweise wiederlösbar gehalten ist, wobei der Fluidkanal (11) im Düsenkörper (10, 10a) vom Kanal einer Zwischendüse (13) gebildet ist,
**dadurch gekennzeichnet, dass**
die Zwischendüse (13) im Düsenkörper (10, 10a) axial verschiebbar angeordnet und durch wenigstens ein Federelement angepresst gegen die Spritzwelle (7) anliegt und mittels einer Dichtung (12) abgedichtet im Düsenkörper (10, 10a) vorgesehen ist, und wobei die Dichtung (12) zugleich als Federelement zum Anpressen der Zwischendüse (13) gegen die Spritzwelle (7) ausgebildet ist und eine Dichtung (21) zum Abdichten der Verbindung zwischen dem Düsenkörper (10, 10a) und dem Fluid- und Tragrohr (9) vorgesehen ist, wobei diese Dichtung (21) von einem Dichtungselement gebildet ist, welches zugleich auch die Dichtung (12) der Zwischendüse (13) bildet, und von wenigstens einem Rast- und/oder Arretierelement (22, 28) durchgriffen ist.

2. Spritzdüsenanordnung nach Anspruch 1, **dadurch gekennzeichnet, dass** der Düsenkörper (10, 10a) durch Verrasten (22) und/oder durch eine das Fluid- und Tragrohr (9) rohrschellenartig umgreifende Rohrklammer (23) am Fluid- und Tragrohr (9) befestigt ist.

3. Spritzdüsenanordnung nach einem der vorhergehenden Ansprüche, **dadurch gekennzeichnet, dass** das Kopfstück (14, 14a) durch Verschieben in der Achsrichtung (Z-Achse) der Spritzwelle (7) am Düsenkörper (10, 10a) befestigt ist.

4. Spritzdüsenanordnung nach einem der vorhergehenden Ansprüche, **dadurch gekennzeichnet, dass** das Fluid- und Tragrohr (9) sowie auch die wenigstens eine Spritzdüse (6, 6a), deren Düsenkörper (10, 10a) und deren Kopfstück (14, 14a) an allen Oberflächenbereichen derart ausgebildet sind, dass keine ebenen horizontalen oder muldenartigen Oberfächenbereiche vorliegen.

5. Spritzdüsenanordnung nach einem der vorhergehenden Ansprüche, **dadurch gekennzeichnet, dass** am Düsenkörper (10, 10a) wenigstens ein Rastund/oder Arretierelement (22, 28) für die rastende und/oder verdrehungssichere Verbindung mit dem Fluid- und Tragrohr (9) vorgesehen oder angeformt ist.

6. Spritzdüsenanordnung nach einem der vorhergehenden Ansprüche, **dadurch gekennzeichnet, dass** der Düsenkörper (10a) mit der Rohrklammer (23) durch Verspannen am Fluid- und Tragrohr (9) befestigt Ist, wobei die Rohrklammer (23) vorzugsweise aus einem dauerelastischen Werkstoff, beispielsweise aus einem dauerelastischen Kunststoff gefertigt ist.

7. Spritzdüsenanordnung nach einem der vorhergehenden Ansprüche, **dadurch gekennzeichnet, dass** die Rohrklammer (23) durch Aufschieben und/oder Verrasten am Düsenkörper (10a) befestigt Ist.

8. Spritzdüsenanordnung nach einem der vorhergehenden Ansprüche, **dadurch gekennzeichnet, dass** die Rohrklammer (23) an einem dem Düsenkörpers (10a) gegenüber liegenden Abschnitt (23.2) in einer Achsrichtung parallel zur Achse des Fluid- und Tragrohres (9) eine reduzierte Breite aufweist.

9. Reinigungsmaschine zum Reinigen von Flaschen oder dergleichen Behältern, mit wenigstens einer Spritzstation (1, 2) mit mindestens einer Spritzdüsenanordnung insbesondere für eine Innen- und/oder Außenabspritzung der Behälter, **dadurch gekennzeichnet, dass** die Spritzdüsenanordnung nach einem der vorhergehenden Ansprüche 1 bis 8 ausgebildet ist.

## Claims

1. Injector arrangement, particularly for use at injection stations or injection positions (1,2) in machines for cleaning bottles or similar containers (3), having at least one fluid and support pipe (9), having at least one injector (6, 6a) on said fluid and support pipe (9) for generating at least one injection stream of a liquid medium fed through the fluid and support pipe (9), wherein the at least one injector (6, 6a) comprises at least one injector body (10, 10a) secured to the fluid and support pipe (9), in which a fluid channel (11) connected to the interior of the fluid and support pipe (9) is formed, and with an injector shaft (7) that can be rotationally or pivotally driven and contacting a contact surface surrounding an opening of the fluid channel (11) and comprising an injection channel (15) having at least two openings, each disposed over an angle region of the pivoting and/or rotating motion of the injector shaft (7) congruent to the opening of the fluid channel (11), and having a header (14, 14a) extending over the injector shaft (7) in the shape of a bow or hook, and thereby mounted on the injector body (10, 10a) by being pushed on and/or latched to the injector body (10, 10a), preferably in a releasable manner, wherein the fluid channel (11) in the injector body (10, 10a) is formed from the channel of an intermediate injector (13),
**characterised in that**
the intermediate injector (13) is arranged in an axially displaceable manner in the injector body (10, 10a), and is in contact pressed against the injector shaft (7) by means of at least one spring element and sealed by at least one seal (12) in the injector body (10, 10a), and wherein the seal (12) is at the same time formed as a spring element for pressing the intermediate injector (13) against the injector shaft (7) and a seal (21) is provided for sealing the connection between the injector body (10, 10a) and the fluid and support pipe (9), wherein this seal (21) is formed from a sealing element, which at the same time also forms the seal (12) of the intermediate injector (13) and is engaged through by at least one latching ad/or locking element (22, 28).

2. Injector arrangement according to claim 1, **characterised in that** the injector body (10,10a) is secured to the fluid and support pipe (9) by latching (22) and/or by a pipe clamp (23) engaging in pipe clip fashion around the fluid and support pipe (9).

3. Injector arrangement according to any one of the preceding claims, **characterised in that** the header (14, 14a) is secured to the injector body (10, 10a) by pushing in the axial direction (Z-axis) of the injection shaft (7).

4. Injector arrangement according to any one of the preceding claims, **characterised in that** the fluid and support pipe (9) and also the at least one injector (6, 6a), its injector body (10, 10a), and its header (14, 14a) are formed on all surface regions in such a way that no flat, horizontal, or depressed surface regions are present.

5. Injector arrangement according to any one of the preceding claims, **characterised in that** at least one latching and/or locking element (22, 28) are provided or formed at the injector body (10, 10a) for the latched and/or rotationally resistant connection with the fluid and support pipe (9).

6. Injector arrangement according to any one of the preceding claims, **characterised in that** the injector body (10a) is secured to the fluid and carrier pipe (9) by the pipe clamp (23), wherein the pipe clamp (23) is preferably manufactured from a permanently elastic material, such as, for example, from a permanently elastic plastic.

7. Injector arrangement according to any one of the preceding claims, **characterised in that** the pipe clamp (23) is secured by pushing on and/or latching to the injector body (10a).

8. Injector arrangement according to any one of the preceding claims, **characterised in that** the pipe clamp (23) exhibits a reduced width at a section (23.2) located opposite the injector body (10a) in an axial direction parallel to the axis of the fluid and support pipe (9).

9. Cleaning machine for cleaning bottles or similar containers, with at least one injection station (1, 2) with at least one injector arrangement, in particular for an internal and/or external injection of the containers, **characterised in that** the injector arrangement is formed in accordance with any one of the preceding claims 1 to 8.

## Revendications

1. Ensemble de buses de pulvérisation, en particulier destiné à être utilisé au niveau de postes de pulvérisation ou d'emplacements de pulvérisation (1, 2) de machines servant à nettoyer des bouteilles ou des récipients similaires (3), comprenant au moins un tuyau de fluide et de support (9), au moins une buse de pulvérisation (6, 6a) prévue au niveau dudit tuyau de fluide et de support (9) et servant à produire au moins un jet de pulvérisation (17) constitué d'un milieu liquide amené par l'intermédiaire du tuyau de fluide et de support (9), sachant que la buse de pulvérisation (6, 6a) au moins au nombre de une présente au moins un corps de buse (10, 10a) fixé au niveau du tuyau de fluide et de support (9), dans lequel est réalisé un canal de fluide (11) relié à l'espace intérieur du tuyau de fluide et de support (9), et comprenant également un arbre de pulvérisation (7) pouvant être entraîné de manière à pouvoir tourner et/ou pivoter, lequel arbre de pulvérisation repose contre une surface d'appui entourant une ouverture du canal de fluide (11) et qui présente un canal de pulvérisation (15) pourvu d'au moins deux ouvertures, qui sont disposées respectivement sur une plage angulaire du mouvement de pivotement et/ou de rotation de l'arbre de pulvérisation (7) de manière à coïncider avec l'ouverture du canal de fluide (11), comprenant également une pièce de tête (14, 14a) recouvrant l'arbre de pulvérisation (7) de manière à présenter une forme d'arc ou de crochet et maintenant ce faisant ce dernier au niveau du corps de buse (10, 10a), sachant que la pièce de tête (14, 14a) est maintenue de préférence de manière détachable au niveau du corps de buse (10, 10a) par enfilement et/ou enclenchement, sachant que le canal de fluide (11) est formé dans le corps de buse (10, 10a) par le canal d'une buse intermédiaire (13),
**caractérisé en ce**
**que** la buse intermédiaire (13) est disposée de manière à pouvoir être déplacée par coulissement axialement dans le corps de buse (10, 10a) et repose contre l'arbre de pulvérisation (7) en étant pressée par au moins un élément ressort et est prévue dans le corps de buse (10, 10a) de manière étanche au moyen d'un joint d'étanchéité (12), et sachant que le joint d'étanchéité (12) est réalisé dans le même temps sous la forme d'un élément ressort servant à presser la buse intermédiaire (13) contre l'arbre de pulvérisation (7) et qu'un joint d'étanchéité (21) est prévu afin d'étanchéifier l'assemblage entre le corps de buse (10, 10a) et le tuyau de fluide et de support (9), sachant que ledit joint d'étanchéité (21) est formé par un élément d'étanchéité, qui forme dans le même temps également le joint d'étanchéité (12) de la buse intermédiaire (13), et est traversé par au moins un élément d'enclenchement et/ou d'arrêt (22, 28).

2. Ensemble de buses de pulvérisation selon la revendication 1, **caractérisé en ce que** le corps de buse (10, 10a) est fixé au niveau du tuyau de fluide et de support (9) par enclenchement (22) et/ou par une bride de fixation pour tuyaux (23) entourant à la manière d'un collier de serrage pour tuyaux le tuyau de fluide et de support (9).

3. Ensemble de buses de pulvérisation selon l'une quelconque des revendications précédentes, **caractérisé en ce que** la pièce de tête (14, 14a) est fixée au niveau du corps de buse (10, 10a) par un déplacement par coulissement dans la direction axiale (axe Z) de l'arbre de pulvérisation (7).

4. Ensemble de buses de pulvérisation selon l'une quelconque des revendications précédentes, **caractérisé en ce que** le tuyau de fluide et de support (9) ainsi que la buse de pulvérisation (6, 6a) au moins au nombre de une, le corps de pulvérisation (10, 10a) et la pièce de tête (14, 14a) de ladite buse de pulvérisation sont réalisés au niveau de toutes les zones en surface de telle manière qu'aucune zone en surface plane, horizontale ou de type cavité n'est présente.

5. Ensemble de buses de pulvérisation selon l'une quelconque des revendications précédentes, **caractérisé en ce qu'**au moins un élément d'enclenchement et/ou un élément d'arrêt (22, 28) en vue de l'assemblage par enclenchement et/ou empêchant toute rotation au tuyau de fluide et de support (9) sont prévus ou formés au niveau du corps de buse (10, 10a).

6. Ensemble de buses de pulvérisation selon l'une quelconque des revendications précédentes, **caractérisé en ce que** le corps de buse (10a) est fixé au niveau du tuyau de fluide et de support (9) à l'aide de la bride de fixation pour tuyaux (23) par serrage, sachant que la bride de fixation pour tuyaux (23) est fabriquée de préférence à partir d'un matériau à élasticité permanente, par exemple à partir d'une matière plastique à élasticité permanente.

7. Ensemble de buses de pulvérisation selon l'une quelconque des revendications précédentes, **caractérisé en ce que** la bride de fixation pour tuyaux (23) est fixée au niveau du corps de buse (10a) par enfilement et/ou par enclenchement.

8. Ensemble de buses de pulvérisation selon l'une quelconque des revendications précédentes, **caractérisé en ce que** la bride de fixation pour tuyaux (23) présente, au niveau d'une section (23.2) se trouvant en regard du corps de buse (10a), dans une direction axiale, de manière parallèle par rapport à l'axe du tuyau de fluide et de support (9), une largeur réduite.

9. Machine de nettoyage servant à nettoyer des bouteilles ou des récipients similaires, comprenant au moins un poste de pulvérisation (1, 2) pourvu d'au moins un ensemble de buses de pulvérisation en particulier en vue d'une pulvérisation intérieure et/ou extérieure des récipients, **caractérisée en ce que** l'ensemble de buses de pulvérisation est réalisé selon l'une quelconque des revendications 1 à 8.
